# EUROPÄISCHE PATENTSCHRIFT

(11) **EP 0 648 921 B1**
(45) Veröffentlichungstag und Bekanntmachung des Hinweises auf die Patenterteilung: **05.03.1997**
(21) Anmeldenummer: 94116035.0
(22) Anmeldetag: 12.10.1994
(51) Int. Cl.: F01N 7/10, F01N 7/08, F01N 7/04, F02B 75/22

(54) **Abgasanlage**
Exhaust system
Système d'échappement

(30) Priorität: 16.10.1993 DE 4335357
(43) Veröffentlichungstag der Anmeldung: 19.04.1995
(73) Patentinhaber: AUDI AG, 85045 Ingolstadt (DE)
(72) Erfinder: Pölzl, Hans-Werner, Dipl.-Ing., D-74206 Bad Wimpfen (DE); Stemmer, Xaver, Dipl.-Ing., D-85084 Reichertshofen (DE); Bandel, Clemens, Dipl.-Ing., D-85049 Ingolstadt (DE)

(56) Entgegenhaltungen:
- WO-A-92/03639
- FR-A- 395 695
- FR-A- 869 064
- US-A- 2 722 923
- PATENT ABSTRACTS OF JAPAN vol. 15, no. 279 (M-1136) 16. Juli 1991 & JP-A-03 096 635 (MAZDA MOTOR CORP) 22. April 1991
- PATENT ABSTRACTS OF JAPAN vol. 15, no. 28 (M-1072) 23. Januar 1991 & JP-A-02 271 025 (MAZDA MOTOR CORP) 6. November 1990
- PATENT ABSTRACTS OF JAPAN vol. 15, no. 354 (M-1155) 6. September 1991 & JP-A-03 138 421 (MAZDA MOTOR CORP) 12. Juni 1991

## Beschreibung

Die Erfindung betrifft eine Abgasanlage für eine W-12 Hubkolbenbrennkraftmaschine mit drei Zylinderreihen zu je vier Zylinder, gemäß dem Oberbegriff des Patentanspruches 1.

Eine derartige Brennkraftmaschine ist der JP-A-3096635 entnehmbar, bei der jeweils sechs Zylinder an eine separate Abgasleitung angeschlossen und mit je einer Lambdasonde versehen sind, über die die Abgaszusammensetzung überwachbar und regelungstechnisch einer elektronischen Motorsteuerung aufschaltbar ist. Dabei sind jeweils vier Zylinder einer äußeren Zylinderreihe und zwei Zylinder der mittleren Zylinderreihe zusammengefaßt, wodurch sich jedoch eine relativ aufwendige Motorsteuerung und Abgasführung ergibt, die beispielsweise auch die Abschaltung von sechs Zylindern zur Kraftstoffeinsparung bei geringeren Leistungsanforderungen der Brennkraftmaschine kompliziert.

Aufgabe der Erfindung ist es, eine Abgasanlage für gattungsgemäße W-12 Brennkraftmaschinen vorzuschlagen, die bei vertretbarem baulichen Aufwand funktionell und steuerungstechnisch vorteilhaft ist.

Diese Aufgabe wird erfindungsgemäß mit den Merkmalen des Patentanspruches 1 gelöst. Vorteilhafte Weiterbildungen der Erfindung sind den weiteren Patentansprüchen entnehmbar.

Erfindungsgemäß sind zwei Abgasstränge vorgesehen, an die je Zylinderreihe zwei Zyinder der Brennkraftmaschine angeschlossen sind. Dies ergibt eine zweifache Sechszylinder-Verteilung, wobei die gesamte Motorsteuerung mit der aufgeschalteten Lambdaregelung entsprechend zweifach ausgebildet sien kann. Daraus resultiert eine funktional gut beherrschbare Motorsteuerung, die bei nur geringen Leistungsanforderungen auch einen verbrauchsoptimierten Betrieb der Brennkraftmaschine nur als Sechzylinder-Motor gestattet. Darüberhinaus ist eine derart gesplittete Abgasanlage sowohl hinsichtlich der Montage an der Brennkraftmaschine als auch der Verlegung des Rohrsystems am Kraftfahrzeug vorteilhaft vereinfacht.

Besonders zweckmäßig können die Zylinder je Zylinderreihe an stirnseitig der Brennkraftmaschine angeordnete jochförmige Krümmerabschnitte angeschlossen sein, die mit der weiterführenden Abgasanlage mit Dreiwege-Katalysator verbunden sind. Bevorzugt können ferner die jochförmigen Krümmerabschnitte zu einem zweiflutigen Abgaskrümmer baulich vereint sein.

Gemäß Patentanspruch 4 können bei der vorgegebenen Zündfolge die angegebenen Zylinder mit dem einen Krümmerabschnitt und die übrigen Zylinder mit dem anderen Krümmerabschnitt verbunden sein. Dies ermöglicht eine hinsichtlich der Leistung der Brennkraftmaschine gute Abstimmung bei zeitlich gleichmäßig verteilten Druckpulsationen bzw. Abgasausstößen.

Eine baulich günstige Verlegung der Abgasleitungen von den Auslaßkanälen der Zylinderköpfe der Brennkraftmaschine zum Abgaskrümmer ergibt sich zusätzlich durch die Merkmale der Patentansprüche 5 und 6. Gemäß Anspruch 7 wird zudem vorgeschlagen, diese Abgasleitungen in an sich bekannter Weise wärmeisoliert auszuführen, um unerwünschte Aufheizungen im Motorumfeld zu vermeiden und ein schnelles Ansprechen der Abgasentgiftung sicherzustellen.

Ein Ausführungsbeispiel der Erfindung in im folgenden mit weiteren Einzelheiten näher erläutert. Die anliegende Zeichnung zeigt in
- Fig. 1: ein Blockschaltbild einer Abgasanlage für eine W-12 Hubkolbenbrennkraftmaschine mit zwei separaten Abgassträngen;
- Fig. 2: einen Querschnitt durch eine teilweise dargestellte W-12 Hubkolbenbrennkaftmaschine mit Anordnung der von den Auslaßkanälen der Brennkraftmaschine abgehenden Abgasleitungen; und
- Fig. 3: eine schematische Ansicht auf die Stirnseite der Brennkraftmaschine mit angebautem jochförmigen Abgaskrümmer.

Die in den Fig. 1 bis 3 dargestellte W-12 Viertakt-Hubkolbenbrennkraftmaschine 20 weist drei Zylinderreihen 22,24,26 in W-Anordnung mit je vier Zylindern (Numerierung von 1 - 12) auf. Wie Fig. 2 zeigt, ist die mittlere Zylinderreihe 24 im Ausführungsbeispiel stehend angeordnet, während die äußeren Zylinderreihen 22,26 um 60° umfangsversetzt zur mittleren Zylinderreihe 24 ausgerichtet sind.

Die Abgasanlage ist in zwei Abgasstränge (vgl. Fig. 1) 28,30 aufgeteilt, wobei der eine Abgasstrang 28 an die Zylinder 1 und 4 der Zylinderreihe 22, an die Zylinder 6 und 7 der mittleren Zylinderreihe 24 und an die Zylinder 9 und 12 der dritten Zylinderreihe 26 angeschlossen ist. Der Abgasstrang 30 ist dementsprechend an die jeweils noch verbleibenden Zylinder 2 und 3, 5 und 8 und 10 und 11 der Zylinderreihen 22,24,26 angeschlossen.

Der Abgasstrang 28 setzt sich zusammen aus den an die Auslaßkanäle in den Zylinderköpfen der Brennkraftmaschine (soweit nicht beschrieben herkömmlicher Bauart) anschließenden Abgasleitungen 32,34,36,38,40,42, welche Abgasleitungen in einen Krümmerabschnitt 44 eines gemeinsamen Abgaskrümmers 46 münden. Von dem Krümmerabschnitt 44 zweigt auslaßseitig ein Abgasvorrohr 48 ab, in das in üblicher Weise eine nicht dargestellte Lambdasonde eingesetzt ist und das an einen Dreiwege-Katalysator 50 angeschlossen ist. Über den Dreiwege-Katalysator strömt das Abgas der weiteren Abgasanlage der Brennkraftmaschine zu, die herkömmlicher Bauart sein kann und deshalb nicht dargestellt ist.

Der Abgasstrang 30 weist in gleicher Weise zwei Abgasleitungen 52,54 an der ersten Zylinderreihe 22, zwei Abgasleitungen 56,58 an der mittleren Zylinderreihe 24 und zwei Abgasleitungen 60,62 an der dritten Zylinderreihe 26 auf, die in den zweiten Krümmerabschnitt 64 des Abgaskrümmers 46 münden. Von diesem Krümmerabschnitt 64 geht ein zweites Abgasvorrohr 66 ab, daß mit einem zweiten Katalysator 68 verbunden ist.

Bei einer Zündfolge der W-12 Brennkraftmaschine von 1-8-9-3-6-11-4-5-12-2-7-10 sind die Abgasleitungen des einen Abgasstranges 28 an die Zylinder 1 und 4 der einen Zylinderreihe 22, an die Zylinder 6 und 7 der mittleren Zylinderreihe 24 und an die Zylinder 9 und 12 der dritten Zylinderreihe 26 angeschlossen, während die übrigen Zylinder an den zweiten Abgasstrang 30 wie vorbeschrieben angeschlossen sind.

Wie die Fig. 2 zeigt, sind dabei die Abgasleitungen 36,38 bzw. 56,58 in einem Freiraum 70 angeordnet, der sich zwischen den beiden Zylinderreihen 22,24 bildet und der von einem Leitungsabschnitt 72 der nicht näher erläuterten Ansauganlage der Brennkraftmaschine überdeckt ist.

Die Abgasleitungen 32,34 bzw. 52,54 der linken äußeren Zylinderreihe 22 und die Abgasleitungen 40,42 bzw. 60,62 der rechten äußeren Zylinderreihe 26 liegen jeweils etwa senkrecht unterhalb deren Zylinderköpfe, wodurch sich eine hinsichtlich des Einbauraumes günstige Anordnung der Abgasleitungen ergibt.

Diese Abgasleitungen münden - wie die Fig. 3. zeigt - wie vorbeschrieben in den jochförmigen Abgaskrümmer 46, der durch eine Trennwand 74 unterteilt zweiflutig ausgebildet ist und an der kraftabgebenden Stirnseite 76 der Brennkraftmaschine verlegt ist. An den zweiflutigen Abgaskrümmer 46 sind die Abgasvorrohre 48,66 der separaten Abgasstränge 28,30 angeschlossen.

Wie insbesondere der Fig. 2 entnehmbar ist, sind die Abgasleitungen 32,34,36,38,40,42 sowie 52,54,56,58,60,62 mit einer Wärmeisolierung (zweischalig mit eingelegten Isoliermatten!) versehen. In gleicher Weise sind der Abgaskrümer 46 und die Abgasvorrohre 48,66 bis zu den Katalysatoren 50,68 isoliert.

In nicht dargestellter Weise ist je Abgasvorrohr eine Lambdasonde vorgesehen, die der je sechs Zylinder vorgesehenen zweifachen Motorsteuerung in bekannter Weise regelungstechnisch aufgeschaltet ist.

## Patentansprüche

1. Abgasanlage für eine W-12 Hubkolbenbrennkraftmaschine mit drei Zylinderreihen zu je vier Zylinder, deren Auslaßkanäle an zwei separate Abgasstränge angeschlossen sind, in denen je eine Lambdasonde angeordnet ist, die einer Motorsteuerung zur Steuerung des Kraftstoff-Luftgemisches regelungstechnisch aufgeschaltet sind, dadurch gekennzeichnet, daß an die separaten Abgasstränge (28,30) je Zylinderreihe (22,24,26) zwei Zylinder angeschlossen sind, die einer je sechs Zylinder vorgesehenen, zweifachen Motorsteuerung zugeordnet sind.

2. Abgasanlage nach Anspruch 1, dadurch gekennzeichnet, daß an einer Stirnseite (76) der Brennkraftmaschine (2) jochförmige Krümmerabschnitte (44,64) angeordnet sind, in die die Abgasleitung der zusammengefaßten Zylinder einmünden und von denen zumindest je ein Abgasvorrohr (48,66) abgeht.

3. Abgasanlage nach den Ansprüchen 1 und 2, dadurch gekennzeichnet, daß die zwei jochförmigen Krümmerabschnitte (44,64) zu einem zweiflutigen Abgaskrümmer (46) vereint sind.

4. Abgasanlage nach den Ansprüchen 1 - 3, dadurch gekennzeichnet, daß bei einer Zündfolge der Brennkraftmaschine von 1-8-9-3-6-11-4-5-12-2-7-10 die Zylinder 1-4, 6-7 und 9-12 mit dem einen Krümmerabschnitt (44) und die übrigen Zylinder mit dem anderen Krümmerabschnitt (64) verbunden sind.

5. Abgasanlage nach einem oder mehreren der Ansprüche 1 - 4, dadurch gekennzeichnet, daß die Abgasleitungen (36,38 bzw. 56,58) der mittleren Zylinderreihe (24) innerhalb des von einem Ansaugleitungsabschnitt (72) überdeckten und von einer äußeren Zylinderreihe (22) begrenzten Freiraumes (70) angeordnet sind.

6. Abgasanlage nach einem oder mehreren der vorhergehenden Ansprüche, dadurch gekennzeichnet, daß die von den Auslaßkanälen der äußeren Zylinderreihen (22,26) abgehenden Auslaßleitungen (32,34,52,54 und 40,42,60,62) bei stehender Anordnung der mittleren Zylinderreihe (24) und einem 60° Zylinderreihenversatz unterhalb der korrespondierenden Zylinderköpfe verlaufen.

7. Abgasanlage nach einem oder mehreren der vorhergehenden Ansprüche, dadurch gekennzeichnet, daß zumindest die Abgasleitungen und der jochförmige Abgaskrümmer (46) wärmeisoliert ausgebildet sind.

## Claims

1. Exhaust system for a W-12 reciprocating-type internal combustion engine having three cylinder rows each with four cylinders, the exhaust ports of which are connected to two separate exhaust channels, in each of which is arranged a lambda sensor which is used for closed-loop control of an engine management system for controlling the fuel/air mixture, characterised in that two cylinders are connected to the separate exhaust channels (28, 30) for each cylinder row (22, 24, 26), and these cylinders are assigned to a duplex engine management system provided for a respective six cylinders.

2. Exhaust system according to claim 1, characterised in that yoke-shaped elbow sections (44, 64) are arranged on an end face (76) of the internal combustion engine (2), and opening out into these elbow sections is the exhaust pipe for the combined cylinders and running from them is at least one respective front exhaust pipe section (48, 66).

3. Exhaust system according to claims 1 and 2, characterised in that the two yoke-shaped elbow sections (44, 64) are united to form a dual-flow exhaust-gas elbow (46).

4. Exhaust system according to claims 1 to 3, characterised in that in the case of a 1-8-9-3-6-11-4-5-12-2-7-10 firing order for the internal combustion engine, cylinders 1-4, 6-7 and 9-12 are joined to one elbow section (44) and the remaining cylinders to the other elbow section (64).

5. Exhaust system according to one or more of claims 1 to 4, characterised in that the exhaust pipes (36, 38 and 56, 58, respectively) of the central cylinder row (24) are arranged inside the space (70) covered by an intake pipe section (72) and delimited by an outer cylinder row (22).

6. Exhaust system according to one or more of the preceding claims, characterised in that the exhaust pipes (32, 34, 52, 54 and 40, 42, 60, 62) running from the exhaust ports of the outer cylinder rows (22, 26) extend beneath the corresponding cylinder heads, with the central cylinder row (24) arranged upright and the cylinder rows offset by 60°.

7. Exhaust system according to one or more of the preceding claims, characterised in that at least the exhaust pipes and the yoke-shaped exhaust-gas elbow (46) are thermally insulated.

## Revendications

1. Système d'échappement pour moteur à combustion interne à pistons alternatifs W-12 à trois rangées de quatre cylindres chacune, dont les canaux d'échappement sont raccordés à deux voies d'échappement séparées, dans chacune desquelles est disposée une sonde lambda qui agit selon une technique d'asservissement sur une commande du moteur pour le réglage du mélange carburant-air, caractérisé en ce qu'il est raccordé, à chacune des voies d'échappement séparées (28,30), deux cylindres par rangée de cylindres (22,24,26), qui sont associés à une commande double du moteur, prévue chaque fois pour six cylindres.

2. Système d'échappement selon la revendication 1, caractérisé en ce qu'il est disposé, sur un côté frontal (76) du moteur à combustion interne (2), des sections collectrices coudées en forme de joug (44, 64), dans lesquelles débouchent les conduites d'échappement des cylindres réunis et de chacune desquelles part au moins un tuyau avant d'échappement (48,66).

3. Système d'échappement selon la revendication 1 ou 2, caractérisé en ce que les deux sections collectrices coudées en forme de joug (44,64) sont réunies en un collecteur de gaz d'échappement à double flux (46).

4. Système d'échappement selon l'une quelconque des revendications 1 à 3, caractérisé en ce qu'avec un ordre d'allumage 1-8-9-3-6-11-4-5-12-2-7-10 du moteur à combustion interne, les cylindres 1-4, 6-7 et 9-12 sont reliés à l'une des sections collectrices (44) et les autres cylindres sont reliés à l'autre section collectrice (64).

5. Système d'échappement selon l'une quelconque des revendications 1 à 4, caractérisé en ce que les conduites d'échappement (36,38 et 56,58) de la rangée de cylindres du milieu (24) sont disposées à l'intérieur de l'espace libre (70) recouvert par une partie de conduite d'admission (72) et limité par une rangée de cylindres extérieure (22).

6. Système d'échappement selon l'une quelconque des revendications 1 à 5, caractérisé en ce que les conduites d'échappement (32,34,52,54 et 40,42,60,62) qui partent des canaux d'échappement des rangées de cylindres extérieures (22,26) s'étendent, en cas de disposition verticale de la rangée de cylindres du milieu (24) et en cas de décalage de 60°C des rangées de cylindres, au-dessous des culasses de cylindre correspondantes.

7. Système d'échappement selon l'une quelconque des revendications 1 à 6, caractérisé en ce qu'au moins les conduites d'échappement et le collecteur de gaz d'échappement en forme de joug (46) sont réalisés sous forme isolée à la chaleur.
